# EUROPÄISCHE PATENTSCHRIFT

(11) **EP 3 703 085 B1**
(45) Veröffentlichungstag und Bekanntmachung des Hinweises auf die Patenterteilung: **14.08.2024**
(21) Anmeldenummer: 19160032.9
(22) Anmeldetag: 28.02.2019
(51) Int. Cl.: H01C 10/12, H01C 10/14

(54) **ELEKTRONISCHER DREHSCHALTER SOWIE ELEKTRISCHER DURCHLAUFERHITZER**
ELECTRONIC ROTARY SWITCH AND ELECTRIC CONTINUOUS-FLOW HEATER
COMMUTATEUR ROTATIF ÉLECTRONIQUE AINSI QUE CHAUFFE-EAU INSTANTANÉ ÉLECTRIQUE

(43) Veröffentlichungstag der Anmeldung: 02.09.2020
(73) Patentinhaber: Gerdes Holding GmbH & Co. KG, 21337 Lüneburg (DE)
(72) Erfinder: Koch, Christian, 21403 Wendisch Evern (DE); Barlag, Christian, 21335 Lüneburg (DE)
(74) Vertreter: Stork Bamberger Patentanwälte PartmbB

(56) Entgegenhaltungen:
- DE-A1- 3 042 874
- JP-A- 2004 153 223
- JP-B2- 2 882 113
- US-A- 5 711 680

## Beschreibung

Die vorliegende Erfindung betrifft einen elektronischen Drehschalter.

Des Weiteren betrifft die Erfindung einen elektrischen Durchlauferhitzer umfassend mindestens eine Steuerelektronik, eine Kanalanordnung mit mindestens einem elektrisch beheizbaren Heizkanal.

Drehschalter finden sich in vielen Geräten der Elektrotechnik. Häufig handelt es sich um elektromechanische Bauelemente, bei denen verschiedene Schaltzustände durch eine mechanische Drehbewegung eingestellt werden. In der Regel umfassen derartige Drehschalter einen feststehenden Kontaktsatz sowie einen relativ dazu um die Schalterdrehachse drehbeweglich angeordneten weiteren Kontaktsatz, so dass durch Verändern der Drehposition verschiedene Kontaktierungszustände erzielt werden.

Neben den elektromechanischen Drehschaltern sind elektronische Drehschalter bekannt, bei denen nicht Kontaktsätze genutzt werden, sondern bei denen die jeweilige Drehschalterstellung elektrisch, magnetisch oder optisch erfasst wird. Ein solcher elektronischer Drehschalter ist beispielsweise aus dem Dokument DE 10 2008 002 407 A1 bekannt. Das Dokument offenbart einen elektronischen Drehschalter, der auf einer Leiterplatte angeordnet ist und mindestens ein Kontaktschalterfeld umfasst, welches mit einer elastomeren Schaltmatte, die über ein Betätigungselement drehbar ist, in unterschiedlichen Drehstellungen die entsprechenden elektrischen Kontaktverbindungen herstellt.

Ein weiterer Drehsteller geht aus dem Dokument DE 10 2004 020 827 A1 hervor. Die Position des Drehstellers wird mit einem optischen Encoder ausgewertet.

Aus dem Dokument US 5 711 680 ist eine elektrische Einrichtung mit mindestens einem elektrischen Vorrichtungsmechanismus bekannt. Diese umfasst ein Betätigungselement sowie einen variablen Widerstandsmechanismus, der an einer Betätigungswelle des Betätigungselements befestigt ist. Die aus D1 bekannte elektrische Einrichtung ist als Sockelelement auf eine Leiterplatte aufsteckbar. An der Außenseite der elektrischen Einrichtung sind Rastelemente angeordnet. Rastausnehmungen sind in einer Buchse der elektrischen Einrichtung angeordnet.

Nachteilig an den bekannten Lösungen ist, dass diese entweder aus zahlreichen elektromechanischen Komponenten aufgebaut sind oder aber aufwendige Sensorik und Auswerteschaltung zur Auswertung der Drehstellung erfordern.

Es ist daher Aufgabe der vorliegenden Erfindung einen elektronischen Drehschalter frei von mechanischen Kontaktsätzen bereitzustellen. Weiter ist es Aufgabe einen elektronischen Drehschalter möglichst geringer mechanischer Komplexität bereitzustellen, dessen mechanische Komponenten mit möglichst geringem Aufwand herstellbar sind. Ein weiterer Aspekt der vorliegenden Erfindung liegt darin, einen elektronischen Drehschalter bereitzustellen, der unmittelbar auf einer Leiterplatte anordenbar ist.

Des Weiteren besteht die Aufgabe darin, einen Durchlauferhitzer mit einem solchen elektronischen Drehschalter vorzuschlagen.

Die Aufgabe wird durch den eingangs genannten elektronischen Drehschalter gelöst, wobei der Drehschalter eine Leiterplatte, ein in Printmontage auf der Leiterplatte angeordnetes Potentiometer mit einem drehbeweglichen Gleitkontakt, wobei der Gleitkontakt ein zur drehfesten Aufnahme eines Betätigungselements eingerichtetes Aufnahmeelement umfasst, wobei die Leiterplatte eine Durchgangsausnehmung aufweist, durch die das Betätigungselement und/oder das Aufnahmeelement geführt ist und wobei das Betätigungselement unter Eingriff mit dem Aufnahmeelement des Gleitkontakts drehfest verbunden ist, wobei das Betätigungselement an seinem Umfang auf Höhe der Leiterplatte mindestens ein Rastelement umfasst und die Leiterplatte im Bereich der Durchgangsausnehmung eine Mehrzahl an Rastausnehmungen aufweist, die derart ausgebildet sind, dass bei einer Drehbetätigung des Betätigungselements das mindestens eine Rastelement des Betätigungselements in den jeweiligen Rastausnehmungen der Leiterplatte in einer Raststellung einrasten und eine Steuerschaltung, die eingerichtet ist, einen veränderlichen Widerstand des Potentiometers in Abhängigkeit der Raststellung zu messen und anhand von Widerstandswertvorgaben für jede der Raststellungen die jeweilige Raststellung zu ermitteln und als Drehschalterstellungssignal bereitzustellen.

Der erfindungsgemäße elektronische Drehschalter weist eine ganze Reihe von Vorteilen auf. Der Drehschalter ist konstruktiv besonders einfach aufgebaut und damit schnell und kostengünstig in der Fertigung herstellbar. Zentrales elektromechanisches Bauteil des erfindungsgemäßen elektronischen Drehschalters ist ein Potentiometer zur Printmontage, das am Markt preiswert und in zahlreichen Ausführungen erhältlich ist. Zudem der erfindungsgemäße Drehschalter unmittelbar auf der Leiterplatte angeordnet, so dass dieser einerseits mechanisch durch die Leiterplatte gehalten wird und andererseits keine Verkabelung mehr erforderlich ist.

Eine zweckmäßige Ausgestaltung der Erfindung ist dadurch gekennzeichnet, dass das mindestens eine Rastelement als Federelement ausgebildet ist. Die als Federelemente ausgebildeten Rastelemente führen dazu, dass das Betätigungselement in den jeweiligen Raststellungen gehalten wird. Erst beim Aufbringen eines entsprechend großen Drehmoments auf das Betätigungselement federt das mindestens eine Rastelement zurück und geben eine Drehbewegung des Betätigungselements bis zur nächsten Raststellung wieder frei. Hierdurch wird einerseits erreicht, dass der Benutzer beim Betätigen des elektronischen Drehschalters haptisch die verschiedenen Raststellungen wahrnehmen kann. Zudem wird eine einmal beibehaltene Raststellung arretiert, das heißt ein unbeabsichtigtes Verstellen von Betätigungselement und Gleitkontakt des Potentiometers wird somit zuverlässig verhindert.

Eine bevorzugte Weiterbildung der Erfindung zeichnet sich dadurch aus, dass das Betätigungselement einstückig ausgebildet ist. Dies bietet den Vorteil, dass der Fertigungsaufwand des elektronischen Drehschalters maßgeblich reduziert ist. Durch die einstückige Ausbildung des Betätigungselements werden insbesondere das als Federelement ausgebildete mindestens eine Rastelement integraler Bestandteil des Betätigungselements. Auf diese Weise kann das Betätigungselement als Ganzes drehfest mit dem Gleitkontakt verbunden und in einem Stück montiert werden.

Gemäß einer weiteren bevorzugten Ausbildung der Erfindung ist das Betätigungselement aus Kunststoff. Weiter bevorzugt wird das aus Kunststoff bestehende Betätigungselement im Spritzgussverfahren hergestellt. Es ist somit möglich, beispielsweise bei der Fertigung weiterer Kunststoffteile, wie zum Beispiel der weiter unten beschriebenen Leiterplattenabdeckung, das Betätigungselement in ein und demselben Spritzvorgang herzustellen und an das weitere Bauteil über dünne Materialbrücken anzukoppeln.

Eine weitere zweckmäßige Ausbildung der Erfindung ist dadurch gekennzeichnet, dass der elektronische Drehschalter weiter eine Leiterplattenabdeckung umfasst, die zum betätigungselementseitigen lösbaren Befestigen an der Leiterplatte ausgebildet ist, wobei die Leiterplattenabdeckung eine Ausnehmung zur Durchführung des Betätigungselements aufweist. Die Leiterplattenabdeckung erfüllt somit eine Doppelfunktion. Einerseits ist diese als Abdeckelement für die Leiterplatte eingerichtet. Andererseits dient die Ausnehmung zur Durchführung des Betätigungselements als Lagerelement für das Betätigungselement.

Gemäß einer weiteren bevorzugten Ausführungsform schließt das Betätigungselement in der Ausnehmung zur Durchführung desselben zumindest im Wesentlichen bündig mit der Leiterplattenabdeckung ab. Das Betätigungselement und/oder die Leiterplattenabdeckung sind folglich derart eingerichtet, dass das Betätigungselement in der Ausnehmung der Durchführung entweder bündig oder im Wesentlichen bündig mit der Leiterplattenabdeckung abschließt. Dies bietet den Vorteil, dass ein Verstellen des Betätigungselements nicht ohne Weiteres möglich ist. Auf diese Weise kann erreicht werden, dass nur qualifiziertes Bedienpersonal in der Lage ist, auf einfache Art und Weise den erfindungsgemäßen elektronischen Drehschalter zu verstellen.

Eine weitere zweckmäßige Ausgestaltung der Erfindung ist dadurch gekennzeichnet, dass eine Stirnfläche des Betätigungselements eine Formausnehmung aufweist, die zur formschlüssigen drehfesten Aufnahme eines Verstellelements mit einem Handhabungsabschnitt ausgebildet und eingerichtet ist. Zum Verstellen des Betätigungselements wird das vorgenannte Verstellelement benötigt, das über die Formausnehmung mit dem Betätigungselement verbindbar ist und anschließend über den Handhabungsabschnitt des Verstellelements händisch verstellt werden kann. Eine Drehbetätigung des Betätigungselements ist folglich nur für denjenigen möglich, der über das erfindungsgemäße Verstellelement verfügt. Vorteilhafterweise kann so verhindert werden, dass nicht autorisierte Personen Einstellungsänderungen an dem erfindungsgemäßen elektronischen Drehschalter vornehmen. Dies ist im Wesentlichen nur mit dem erfindungsgemäßen Verstellelement über den Handhabungsabschnitt möglich.

Des Weiteren wird die Aufgabe durch den eingangs genannten Durchlauferhitzer gelöst, indem der Durchlauferhitzer mindestens einen elektronischen Drehschalter mit den vorgenannten Merkmalen umfasst.

Eine vorteilhafte Weiterbildung zeichnet sich dadurch aus, dass mindestens einer der elektronischen Drehschalter der Steuerelektronik zur Vorwahl der maximalen Heizleistung des Durchlauferhitzers ausgebildet und eingerichtet ist.

Weitere bevorzugte und/oder zweckmäßige Merkmale und Ausgestaltungen der Erfindung ergeben sich aus den Unteransprüchen und der Beschreibung. Besonders bevorzugte Ausführungsformen werden anhand der beigefügten Zeichnung näher erläutert. In der Zeichnung zeigt:
- Fig. 1: eine perspektivische Ansicht des erfindungsgemäßen Drehschalters
und
- Fig. 2: eine perspektivische Ansicht des erfindungsgemäßen Drehschalters mit der Leiterplatte sowie einer Leiterplattenabdeckung.

Fig. 1 zeigt eine perspektivische Ansicht des erfindungsgemäßen Drehschalters. Auf einer Leiterplatte 10, die beispielsweise als gedruckte Schaltung ausgeführt ist, ist ein Potentiometer 11 in Printmontage angeordnet. Wie in der Fig. 1 gezeigt, ist das Potentiometer 11 vorzugsweise mittels Durchsteckmontage auf der Leiterplatte 10 angeordnet. Bei dieser Art der Montage sind die Anschlusspins 12 des Potentiometers 11 durch in der Leiterplatte 10 vorhandene Kontaktlöcher 13 geführt, die auf der Lötseite 14 der Leiterplatte 10 verlötet sind. Alternativ ist das Potentiometer 11 als SMD-Bauteil (im Englischen: "surface-mounted device") ausgebildet und mittels lötfähiger Anschlussflächen direkt auf der Leiterplatte 10 angeordnet. Diese Ausführungsform ist in der Zeichnung nicht gezeigt.

Das Potentiometer 11 umfasst einen drehbeweglichen Gleitkontakt 15, der zur drehfesten Aufnahme eines Betätigungselements 16 ein hierzu eingerichtetes Aufnahmeelement 17 umfasst. Das Aufnahmeelement 17 kann beispielsweise als Schlitz ausgeführt sein, oder aber - wie in der Fig. 1 gezeigt - im Querschnitt kreisförmig mit einer abgeflachten Seite eingerichtet sein. Das Betätigungselement 16 umfasst beispielsweise ein Stiftelement 18, das derart eingerichtet ist, dass dieses formschlüssig in dem Aufnahmeelement 17 zur Bildung der genannten drehfesten Verbindung zwischen dem Betätigungselement 16 und dem Gleitkontakt 15 eingerichtet ist.

Die Leiterplatte 10 weist eine Durchgangsausnehmung 19 auf, durch die das Betätigungselement 16 geführt ist. Alternativ ist das Aufnahmeelement 17, gemäß einer in der Fig. 1 nicht gezeigten Ausführungsform, stiftförmig ausgebildet und so anstelle des Betätigungselements 16 durch die Durchgangsausnehmung 19 geführt. Entsprechend weist das Betätigungselement 16 kein Stiftelement 18 auf, sondern eine - in der Zeichnung ebenfalls nicht gezeigte - Ausnehmung, so dass das Betätigungselement 16 auf dem Aufnahmeelement 17 durch Aufstecken drehfest anordenbar ist.

Beide der zuvor genannten Ausführungsformen bewirken, dass das Betätigungselement 16 unter Eingriff mit dem Aufnahmeelement 17 des Gleitkontakts 15 drehfest verbunden ist. Die Leiterplatte 10 weist im Bereich der Durchgangsausnehmung 19 eine Mehrzahl an Rastausnehmungen 21 auf. In Fig. 1 sind beispielsweise vier der Rastausnehmungen 21 gezeigt, wobei die Anzahl der Rastausnehmungen 21 variabel ist, und abhängig davon, wie viele Drehschaltstufen des erfindungsgemäßen elektronischen Drehschalters gewünscht sind.

Der erfindungsgemäße elektronische Drehschalter umfasst weiter eine - in der Zeichnung nicht gezeigte - Steuerschaltung, die eingerichtet ist, den veränderlichen Widerstand des Potentiometers 11 zu messen. Die Steuerschaltung ist weiter eingerichtet, anhand von Widerstandswertvorgaben für jede der Raststellung die jeweils eingestellte Raststellung zu ermitteln und als Drehschalterstellungssignal bereitzustellen. Hierzu ist das Potentiometer 11 beispielsweise derart in der Steuerschaltung eingebunden, dass dieses als Spannungsteiler über seinen Schleifkontakt des Gleitkontakts 15 einen zur jeweiligen Drehposition des Gleitkontakts 15 proportionalen Spannungswert bereitstellt.

Vorzugsweise wird dieser raststellungsabhängige Spannungswert mittels eines Analog-/Digitalwandlers digitalisiert und mit dem Widerstandswertvorgaben für jede der Raststellung mittels eines Mikroprozessors ausgewertet. Der Mikroprozessor stellt dann das Drehschalterstellungssignal in Form eines Digitalwertes dar, der Aufschluss über die jeweilige Drehschalterstellung gibt.

Es ist auch möglich, dass die Steuerschaltung ohne Mikroprozessor aufgebaut ist, beispielsweise durch den Einsatz von Fensterkomparatoren mittels derer der raststellungsabhängige veränderliche Widerstand des Potentiometers 11 ausgewertet und in ein Drehschalterstellungssignal umgewandelt wird. Den Ausgängen der Fensterkomparatoren ist hierzu eine entsprechende Logik-Schaltung nachgeordnet, die aus den Ausgangssignalen der Fensterkomparatoren das jeweilige Drehschalterstellungssignal erzeugen.

Vorzugsweise sind die Rastelemente 20 jeweils als Federelement ausgebildet. Wie in der Zeichnung gezeigt, ist das Betätigungselement 16 weiter bevorzugt einstückig ausgebildet. Die Federfunktion der Rastelemente 20 wird durch Umfangsausnehmungen 22 bewirkt, die in der Mantelfläche 23 des Betätigungselements 16 angeordnet sind. Weiter bevorzugt ist das Betätigungselement 16 aus Kunststoff.

Fig. 2 zeigt eine perspektivische Ansicht des erfindungsgemäßen Drehschalters mit der Leiterplatte 10 sowie einer Leiterplattenabdeckung 24. Die Leiterplattenabdeckung 24 ist eingerichtet, betätigungselementseitig lösbar an der Leiterplatte 10 befestigt zu werden. Die Leiterplattenabdeckung 24 umfasst hierzu vorzugsweise federnd ausgebildete Halteelemente 25, mittels derer die Leiterplattenabdeckung 24 an der Leiterplatte 10 verrastet wird. Die Leiterplattenabdeckung 24 weist weiter eine Ausnehmung 26 auf, die eingerichtet ist, das Betätigungselement 16 durch diese Ausnehmung 26 zu führen. Anders ausgedrückt ist das Betätigungselement 16 durch die Ausnehmung 26 der Leiterplattenabdeckung 24 geführt.

Vorzugsweise schließt das Betätigungselement 16 in der Ausnehmung 26 zur Durchführung desselben bündig oder im Wesentlichen bündig mit der Leiterplattenabdeckung 24 ab. Auf diese Weise ist das Betätigungselement 16 zwar von außen zugänglich, kann jedoch nicht ohne weitere Hilfsmittel händisch verstellt werden. Dies bietet den Vorteil, dass der elektronische Drehschalter gegen ungewollte Manipulationen zumindest im gewissen Maße geschützt ist.

Um den elektronischen Drehschalter dennoch bedienen zu können, weist eine Stirnfläche 27 des Betätigungselements 16 eine Formausnehmung 28 auf. Die Formausnehmung 28 ist zur formschlüssigen drehfesten Aufnahme eines Verstellelements 29 ausgebildet und eingerichtet. Das Verstellelement 29 weist vorzugsweise einen Handhabungsabschnitt 30 auf, der so dimensioniert ist, dass hierüber das Betätigungselement 16 händisch verstellt werden kann. Das Verstellelement 29 weist des Weiteren ein Kopplungsteil 31 auf, das eingerichtet, formschlüssig in die Formausnehmung 28 eingesetzt zu werden, um die genannte drehfeste Verbindung zwischen dem Verstellelement 29 und dem Betätigungselement 16 herzustellen. Nach dem Verstellen der Drehposition des Betätigungselements 16 mittels des Verstellelements 29 kann dieses axial abgezogen und auf diese Weise besonders einfach entfernt werden.

Die vorliegende Erfindung umfasst auch den eingangs genannten Durchlauferhitzer, der mindestens eine Steuerelektronik aufweist. Der Durchlauferhitzer umfasst weiterhin eine Kanalanordnung mit mindestens einem elektrisch beheizbaren Heizkanal und die Steuerelektronik umfasst mindestens einen elektronischen Drehschalter mit den zuvor beschriebenen Merkmalen. Insbesondere ist mindestens einer der elektronischen Drehschalter der Steuerelektronik des Durchlauferhitzers zur Vorwahl der maximalen Heizleistung des Durchlauferhitzers ausgebildet und eingerichtet.

## Patentansprüche

1. Elektronischer Drehschalter umfassend
eine Leiterplatte (10),
ein in Printmontage auf der Leiterplatte (10) angeordnetes Potentiometer (11) mit einem drehbeweglichen Gleitkontakt (15), wobei der Gleitkontakt (15) ein zur drehfesten Aufnahme eines Betätigungselements (16) eingerichtetes Aufnahmeelement (17) umfasst, wobei
die Leiterplatte (10) eine Durchgangsausnehmung (19) aufweist, durch die das Betätigungselement (16) und/oder das Aufnahmeelement (17) geführt ist und wobei das Betätigungselement (16) unter Eingriff mit dem Aufnahmeelement (17) des Gleitkontakts (15) drehfest verbunden ist, wobei
das Betätigungselement (16) an seinem Umfang auf Höhe der Leiterplatte (10) mindestens ein Rastelement (20) umfasst und
die Leiterplatte (10) im Bereich der Durchgangsausnehmung (19) eine Mehrzahl an Rastausnehmungen (21) aufweist, die derart ausgebildet sind, dass bei einer Drehbetätigung des Betätigungselements (16) das mindestens eine Rastelement (20) des Betätigungselements (16) in mindestens einer der Rastausnehmungen (21) der Leiterplatte (10) in einer Raststellung einrastet und
eine Steuerschaltung, die eingerichtet ist, einen veränderlichen Widerstand des Potentiometers (11) in Abhängigkeit der Raststellung zu messen und anhand von Widerstandswertvorgaben für jede der Raststellungen die jeweilige Raststellung zu ermitteln und als Drehschalterstellungssignal bereitzustellen.

2. Elektronischer Drehschalter nach Anspruch 1, **dadurch gekennzeichnet, dass** das mindestens eine Rastelement (20) jeweils als Federelement ausgebildet ist.

3. Elektronischer Drehschalter nach Anspruch 1 oder 2, **dadurch gekennzeichnet, dass** das Betätigungselement (16) einstückig ausgebildet ist.

4. Elektronischer Drehschalter nach einem der Ansprüche 1 bis 3, **dadurch gekennzeichnet, dass** das Betätigungselement (16) aus Kunststoff ist.

5. Elektronischer Drehschalter nach einem der Ansprüche 1 bis 4, weiter umfassend eine Leiterplattenabdeckung (24), die zum betätigungselementseitigen lösbaren Befestigen an der Leiterplatte (10) ausgebildet ist, wobei die Leiterplattenabdeckung (24) eine Ausnehmung (26) zur Durchführung des Betätigungselements (16) aufweist.

6. Elektronischer Drehschalter nach Anspruch 5, **dadurch gekennzeichnet, dass** das Betätigungselement (16) in der Ausnehmung (26) zur Durchführung desselben zumindest im Wesentlichen bündig mit der Leiterplattenabdeckung (24) abschließt.

7. Elektronischer Drehschalter nach einem der Ansprüche 1 bis 6, **dadurch gekennzeichnet, dass** eine Stirnfläche (27) des Betätigungselements (16) eine Formausnehmung (28) aufweist, die zur formschlüssigen drehfesten Aufnahme eines Verstellelements (29) mit einem Handhabungsabschnitt (30) ausgebildet und eingerichtet ist.

8. Elektrischer Durchlauferhitzer umfassend mindestens eine Steuerelektronik, eine Kanalanordnung mit mindestens einem elektrisch beheizbaren Heizkanal, wobei die Steuerelektronik mindestens einen elektronischen Drehschalter nach einem der Ansprüche 1 bis 7 umfasst.

9. Elektrischer Durchlauferhitzer nach Anspruch 8, **dadurch gekennzeichnet, dass** mindestens einer der elektronischen Drehschalter der Steuerelektronik zur Vorwahl der maximalen Heizleistung des Durchlauferhitzers ausgebildet und eingerichtet ist.

## Claims

1. Electronic rotary switch comprising
a printed circuit board (10),
a potentiometer (11) arranged for direct mounting on the printed circuit board (10) and having a rotatable sliding contact (15), wherein the sliding contact (15) comprises a receiving element (17) adapted for receiving an actuation element (16) in a rotationally fixed manner, wherein
the printed circuit board (10) has a through-opening (19) through which the actuation element (16) and/or the receiving element (17) is/are guided and wherein the actuation element (16) is connected for conjoint rotation by being engaged with the receiving element (17) of the sliding contact (15), wherein
the actuation element (16) comprises at least one catch element (20) on its circumference at the level of the printed circuit board (10), and
the printed circuit board (10) has a plurality of catch openings (21) in the region of the through-opening (19), which catch openings are configured such that when the actuation element (16) is rotationally actuated, the at least one catch element (20) of the actuation element (16) snaps into at least one of the catch openings (21) in the printed circuit board (10) in a catch position, and
a control circuit adapted for measuring a varying resistance of the potentiometer (11) depending on the catch position, for establishing the particular catch position on the basis of resistance specifications for each of the catch positions and for providing the particular catch position as a rotary switch position signal.

2. Electronic rotary switch according to claim 1, **characterised in that** the at least one catch element (20) is configured as a spring element in each case.

3. Electronic rotary switch according to claim 1 or claim 2, **characterised in that** the actuation element (16) is formed in one piece.

4. Electronic rotary switch according to any of claims 1 to 3, **characterised in that** the actuation element (16) is made of plastics material.

5. Electronic rotary switch according to any of claims 1 to 4, further comprising a printed circuit board cover (24), which is configured for being releasably fastened to the printed circuit board (10) on the actuation element side, wherein the printed circuit board cover (24) has an opening (26) for guiding through the actuation element (16).

6. Electronic rotary switch according to claim 5, **characterised in that** the actuation element (16) ends at least substantially flush with the printed circuit board cover (24) in the opening (26) for guiding through said actuation element.

7. Electronic rotary switch according to any of claims 1 to 6, **characterised in that** an end face (27) of the actuation element (16) has a shaped opening (28) which is configured and adapted for receiving, in an interlocking and rotationally fixed manner, an adjustment element (29) having a handling portion (30).

8. Electrical through-flow heater comprising at least one control electronics and a channel arrangement having at least one electrically heatable heating channel, wherein the control electronics comprise at least one electronic rotary switch according to any of claims 1 to 7.

9. Electrical through-flow heater according to claim 8, **characterised in that** at least one of the electronic rotary switches of the control electronics is configured and adapted for pre-selecting the maximum heat output of the flow-type heater.

## Revendications

1. Commutateur rotatif électronique comprenant
une carte de circuit imprimé (10),
un potentiomètre (11) agencé sur la carte de circuit imprimé (10) lors du montage imprimé avec un contact coulissant (15) mobile en rotation, le contact coulissant (15) comprenant un élément de réception (17) adapté pour recevoir de manière solidaire en rotation un élément d'actionnement (16),
la carte de circuit imprimé (10) présentant un évidement de passage (19) à travers lequel l'élément d'actionnement (16) et/ou l'élément de réception (17) est guidé et l'élément d'actionnement (16) étant relié de manière solidaire en rotation en étant en prise avec l'élément de réception (17) du contact coulissant (15),
l'élément d'actionnement (16) comprenant au moins un élément d'encliquetage (20) sur sa périphérie à la hauteur de la carte de circuit imprimé (10) et
la carte de circuit imprimé (10) présentant, dans la zone de l'évidement de passage (19), une pluralité d'évidements d'encliquetage (21) qui sont configurés de telle sorte que, lors d'un actionnement rotatif de l'élément d'actionnement (16), l'au moins un élément d'encliquetage (20) de l'élément d'actionnement (16) s'encliquette dans au moins l'un des évidements d'encliquetage (21) de la carte de circuit imprimé (10) dans une position d'encliquetage et
un circuit de commande qui est adapté pour mesurer une résistance variable du potentiomètre (11) en fonction de la position d'encliquetage et pour déterminer la position d'encliquetage respective à l'aide de valeurs de résistance prédéfinies pour chacune des positions d'encliquetage et pour la mettre à disposition en tant que signal de position du commutateur rotatif.

2. Commutateur rotatif électronique selon la revendication 1, **caractérisé en ce que** l'au moins un élément d'encliquetage (20) est respectivement configuré sous forme d'élément à ressort.

3. Commutateur rotatif électronique selon la revendication 1 ou 2, **caractérisé en ce que** l'élément d'actionnement (16) est configuré d'une seule pièce.

4. Commutateur rotatif électronique selon l'une quelconque des revendications 1 à 3, **caractérisé en ce que** l'élément d'actionnement (16) est en matière plastique.

5. Commutateur rotatif électronique selon l'une quelconque des revendications 1 à 4, comprenant en outre un couvercle de carte de circuit imprimé (24) qui est configuré pour être fixé de manière amovible à la carte de circuit imprimé (10) du côté de l'élément d'actionnement, le couvercle de carte de circuit imprimé (24) présentant un évidement (26) pour le passage de l'élément d'actionnement (16).

6. Commutateur rotatif électronique selon la revendication 5, **caractérisé en ce que** l'élément d'actionnement (16) se termine au moins essentiellement en affleurement avec le couvercle de carte de circuit imprimé (24) dans l'évidement (26) pour le passage de celui-ci.

7. Commutateur rotatif électronique selon l'une quelconque des revendications 1 à 6, **caractérisé en ce qu'**une surface frontale (27) de l'élément d'actionnement (16) présente un évidement de forme (28) qui est configuré et adapté pour recevoir par complémentarité de forme de manière solidaire en rotation un élément de réglage (29) avec une section de manipulation (30).

8. Chauffe-eau instantané électrique comprenant au moins une électronique de commande, un agencement de canaux avec au moins un canal de chauffage pouvant être chauffé électriquement, l'électronique de commande comprenant au moins un commutateur rotatif électronique selon l'une quelconque des revendications 1 à 7.

9. Chauffe-eau instantané électrique selon la revendication 8, **caractérisé en ce qu'**au moins l'un des commutateurs rotatifs électroniques de l'électronique de commande est configuré et adapté pour présélectionner la puissance de chauffage maximale du chauffe-eau instantané.
